# FASCICULE DE BREVET EUROPEEN

(11) **EP 1 380 528 B1**
(45) Date de publication et mention de la délivrance du brevet: **17.11.2004**
(21) Numéro de dépôt: 03360080.0
(22) Date de dépôt: 01.07.2003
(51) Int. Cl.: B65H 67/04

(54) **Procédé de levée automatique de bobine**
Verfahren zum automatischen Abheben von Spulen
Method for automatic doffing of bobbins

(30) Priorité: 08.07.2002 FR 0208563
(43) Date de publication de la demande: 14.01.2004
(73) Titulaire: SUPERBA (Société par Actions Simplifiée), 68100 Mulhouse (FR)
(72) Inventeur: Meyer, Clément, 68210 Bernwiller (FR); Schueller, Guy, 68260 Kingersheim (FR)
(74) Mandataire: Nuss, Pierre

(56) Documents cités:
- FR-A- 2 259 776
- GB-A- 1 406 817
- US-A- 3 940 076
- US-A- 5 179 828

## Description

La présente invention concerne le domaine de l'industrie textile, en particulier des machines de bobinage de fils et a pour objet un procédé de levée automatique de bobine.

Actuellement, lorsque les bobines sont pleines, les différents moteurs d'entraînement de bobinage, de la mouche et de la pré-alimentation sont coupés en synchronisme et chaque bobine pleine est dégagée de la machine de bobinage par un dispositif de levée automatique. Un tel dispositif de levée automatique saisit la bobine pleine par l'intermédiaire de bras de préhension, après dégagement des calottes de maintien de ladite bobine, et fait effectuer à ladite bobine pleine un mouvement de pivotement pendant lequel est effectuée une traction sur le fil induisant une tension importante dans ce dernier.

Cette tension sur le fil peut avoir pour conséquence, soit d'entraîner directement sa rupture, soit plus généralement de risquer un arrachement du fil de sa fixation entre une calotte de serrage du bobinot et l'extrémité correspondante du bobinot, après coupe de l'extrémité finissante du fil de la bobine pleine. En effet, notamment dans le cas d'utilisation de bobinots usagés ou de bobinots neufs avec encoche, il peut arriver que la pression de serrage du bobinot vide entre les calottes de maintien ne soit pas suffisante pour maintenir un fil très tendu entre une telle extrémité et la calotte correspondante, ce essentiellement du fait des irrégularités de surface de ladite extrémité, de sorte que le fil n'est qu'en contact partiel avec les surfaces serrées l'une contre l'autre et peut ainsi s'échapper d'entre ces surfaces.

Il en résulte que le redémarrage de la machine est assez rapidement interrompu, du fait de la détection d'un incident de fonctionnement par les capteurs de tension ou de présence de fil correspondants. Il s'ensuit que des interventions manuelles deviennent nécessaires, ce qui entraîne une baisse du rendement des machines de bobinage.

Pour obvier à ces inconvénients, les opérateurs chargés de la surveillance des machines de bobinage procèdent souvent à des interventions manuelles préventives consistant à tirer sur la nappe de fil d'alimentation, lorsque les différents moteurs d'entraînement pour le bobinage sont coupés, pour réaliser un certain mou sur les fils avant et/ou pendant la levée des bobines pleines. Une telle action manuelle est cependant relativement aléatoire et ne permet pas de surmonter avec certitude les problèmes posés par la levée des bobines et la surtension des fils et nécessite, de surcroît, la présence d'un opérateur pendant le cycle de levée. Le document FR-A-2 259 776 décrit un dispositif ayant les caractéristiques du preambule de la revendication 1.

La présente invention a pour but de pallier ces inconvénients en proposant un procédé de levée automatique de bobine permettant d'effectuer une levée de bobine pleine et une mise en place automatique d'un nouveau bobinot vide en assurant une tension sensiblement maîtrisée du fil lors de la mise en place dudit bobinot, sans risquer une casse du fil, ni son décrochement accidentel avant le redémarrage du bobinage ou lors du redémarrage.

A cet effet, le procédé conforme à l'invention consiste essentiellement à réaliser, lors de chaque cycle de levée, un relâchement de la tension du fil d'alimentation, puis à redémarrer un nouveau cycle de bobinage après l'achèvement du cycle de levée, selon les caractéristiques de la revendication 1.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en perspective d'un poste de bobinage d'une machine de bobinage de fil en fin de bobinage d'une bobine ;
les figures 2 à 10 représentent schématiquement le procédé de levée de bobine conforme à l'invention, et
la figure 11 est une vue analogue à celle de la figure 1 au redémarrage du bobinage.

Les figures 1 et 11 des dessins annexés représentent, à titre d'exemple, un poste de bobinage d'une machine de bobinage de fil comprenant un moyen 1 de maintien et de dégagement d'une bobine pleine 2, une mouche de bobinage 3 guidant le fil à bobiner pendant le bobinage, une barre 7 de dégagement de la mouche de bobinage 3, un entraîneur de bobine 4, des calottes 5 de serrage et de maintien du bobinot 6 et un dispositif 8 d'alimentation du poste en bobinots 6. De manière connue, à la fin du bobinage d'une bobine 2, l'entraîneur de bobine 4 et l'entraîneur de la mouche de bobinage 3 sont arrêtés, de même que le dispositif de préalimentation de fils, non représenté aux dessins annexés. Il en résulte que le fil présente, entre la bobine 2 remplie et le dispositif de préalimentation une tension de fil avoisinant celle, voire supérieure à celle de bobinage.

Lors de la levée de la bobine 2 cette tension est, actuellement, accrue, du fait de l'allongement dû à l'éloignement de la bobine 2 du poste de bobinage, comme expliqué plus haut. Cependant, l'invention est également applicable à des machines de bobinage différentes.

Conformément à l'invention et comme le montrent plus particulièrement les figures 2 à 10 des dessins annexés, le nouveau procédé de levée automatique de bobine consiste essentiellement à réaliser, lors de chaque cycle de levée, un relâchement de la tension du fil d'alimentation (figures 3 à 6), puis à redémarrer un nouveau cycle de bobinage après l'achèvement du cycle de levée (figures 7 à 11). Ainsi, la levée de la bobine pleine 2 et le dégagement de la mouche de bobinage 3 (figure 4), peuvent être effectués avec une tension maîtrisée sur le fil entre la bobine pleine 2 et le dispositif de préalimentation, de sorte que la mise en place du nouveau bobinot 6 (figure 9), son serrage entre les calottes de serrage 5 et le pincement du fil entre une calotte 5 et une extrémité du bobinot 6 peuvent être effectués sans que le fil soit soumis à une tension. Il s'ensuit que, lors de la coupe de l'extrémité du fil de la bobine pleine, le fil serré contre l'extrémité du nouveau bobinot 6 est maintenu avec certitude à cette extrémité et qu'au démarrage de l'entraîneur de bobine 4 (figure 11) ledit fil est parfaitement bobiné sans risque d'incident de bobinage.

Le relâchement de la tension du fil d'alimentation peut être réalisé lors de l'arrêt du bobinage, à savoir pendant la phase de décélération de la bobine ou à l'arrêt total de la bobine, ou encore après l'arrêt total de la bobine, avant le dégagement de la bobine pleine ou pendant ce dégagement ou juste après le dégagement.

Conformément à une autre caractéristique de l'invention, le relâchement de la tension du fil d'alimentation peut également être réalisé (figure 3), par un entraînement de la bobine 2 en sens inverse de sa rotation de bobinage, au moyen de l'entraîneur de bobine 4, qui est actionné en sens inverse, pendant un court laps de temps, au moyen d'un inverseur mécanique, électrique, électronique ou autre. Un tel inverseur est connu de l'homme du métier et n'est pas décrit plus en détail. Une rotation inverse de la bobine, telle que spécifiée ci-dessus, ce pendant une durée relativement courte, à savoir d'une ou de deux secondes par exemple, permet, après l'arrêt de l'ensemble des moteurs d'entraînement, à savoir de l'entraîneur de bobine 4, de l'entraîneur de la mouche de bobinage 3 et du dispositif de préalimentation, d'obtenir un relâchement ou mou sur le fil d'une longueur suffisante pour réaliser la levée de la bobine pleine 2, le dégagement de la mouche de bobinage 3 (figures 4 et 5), l'introduction du nouveau bobinot 6 et le serrage du fil entre une extrémité de ce bobinot 6 et une calotte 5 de serrage de ce dernier (figures 8 et 9). Le fil de bobine pleine pourra ensuite être coupé et une nouvelle phase de bobinage pourra être démarrée (figures 10 et 11), ce en assurant que le fil ne soit soumis à aucune tension pendant toutes les opérations précitées.

Selon une autre caractéristique de l'invention, le relâchement de la tension du fil d'alimentation peut être réalisé, lors de l'arrêt du bobinage, après l'arrêt total de la bobine, pendant le dégagement de la bobine pleine 2 par relâchement de la tension du fil en amont du poste de bobinage.

Ainsi, selon une caractéristique de l'invention, non représenté aux dessins annexés, le relâchement de la tension du fil d'alimentation peut être obtenu par action sur le trajet du fil en amont de la mouche de bobinage 3, l'ensemble des moteurs d'entraînement pour le bobinage, pour la mouche de bobinage et pour la préalimentation étant arrêtés. Un tel relâchement peut être réalisé aussi bien avant le dégagement de la bobine pleine 2 que lors de ce dégagement.

A cet effet, l'obtention de ce relâchement ou mou est réalisée par un déplacement relatif des différents cylindres de détour formant la préalimentation dans le sens d'un raccourcissement du parcours du fil lors de l'arrêt. Il est également possible d'agir sur la longueur du trajet du fil par prévision d'un ou plusieurs cylindres de détour dans ledit trajet, ces cylindres de détour étant déplaçables hors d'un trajet rectiligne. Dans un tel cas, également, les cylindres de détour peuvent, en position de bobinage, se trouver hors d'un trajet rectiligne du fil, de sorte que ce dernier effectue un parcours plus long et, à l'arrêt des différents moteurs d'entraînement, ces cylindres passent à une position correspondant sensiblement à un trajet rectiligne du fil, de sorte que ledit fil est automatiquement détendu. Dans les cas où il est effectué une action sur le trajet du fil en amont du bobinage, les différents moyens permettant l'obtention du relâchement ou mou par déplacement relativement à leur position lors du bobinage reviennent automatiquement à leur position initiale pendant la phase de redémarrage du bobinage.

Les différentes commandes d'inversion de marche de l'entraîneur de bobine 4 ou de déplacement de différents cylindres de détour peuvent avantageusement être réalisées de manière automatique par l'intermédiaire de l'automate programmable habituel affecté à la commande et à la surveillance du fonctionnement de la machine de bobinage. En effet, les commandes nécessaires pour mettre en oeuvre un procédé conforme à la présente invention peuvent parfaitement être intégrées dans les procédés de commandes actuels et donc compléter les programmes de commandes et de surveillance existants.

Les figures 2 à 10 représentent, de manière schématique, les phases essentielles d'une levée de bobine conformément à l'invention. La figure 2 représente l'arrêt du cycle de bobinage et les figures 3 et 4 montrent une phase de détente des fils suivie du dégagement de la mouche de bobinage 3 au moyen de la barre 7 de dégagement. Le porte-bobine est alors abaissé (figure 5) et le chargeur de bobine est descendu (figure 6). Ensuite, le porte-bobine est monté (figure 7), cette montée étant suivie d'une montée du chargeur de bobine ou dispositif d'alimentation du poste en bobinots 6 (figure 8), elle-même suivie d'une descente du porte-bobine (figure 9). La barre 7 de dégagement de la mouche de bobinage 3 est alors dégagée (figure 10). La figure 11 représente en perspective le démarrage du nouveau cycle de bobinage.

Grâce à l'invention, il est possible de réaliser, de manière automatique, une levée de bobine assurant avec certitude que le fil ne subisse aucune tension supplémentaire pendant toute l'opération de levée de la bobine pleine et de mise en place d'un nouveau bobinot, de sorte que tout risque d'échappement du fil sur le nouveau bobinot lors du démarrage ou de rupture du fil pour cause de surtension est évité.

En outre, du fait que le fil est protégé contre tout excès de tension, les incidents de fonctionnement tels qu'une rupture de fil ou un échappement de fil peuvent être évités, de sorte que le rendement de la machine peut être sensiblement amélioré.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention telle que definie par les revendications.

## Revendications

1. Procédé de levée automatique de bobine sur un poste de bobinage d'une machine de bobinage de fil comprenant un moyen (1) de maintien et de dégagement d'une bobine pleine (2), une mouche de bobinage (3) guidant le fil à bobiner pendant le bobinage, une barre (7) de dégagement de la mouche de bobinage (3), un entraîneur de bobine (4), des calottes (5) de serrage et de maintien d'un bobinot (6) et un dispositif (8) d'alimentation du poste en bobinots (6), **caractérisé en ce qu'**il consiste essentiellement à réaliser, lors de chaque cycle de levée avec arrêt du défilement du fil, un relâchement de la tension du fil d'alimentation, puis à redémarrer un nouveau cycle de bobinage après l'achèvement du cycle de levée.

2. Procédé, suivant la revendication 1, **caractérisé en ce que** le relâchement de la tension du fil d'alimentation est réalisé lors de l'arrêt du bobinage, pendant la phase de décélération de la bobine.

3. Procédé, suivant la revendication 1, **caractérisé en ce que** le relâchement de la tension du fil d'alimentation est réalisé à l'arrêt total de la bobine.

4. Procédé, suivant la revendication 1, **caractérisé en ce que** le relâchement de la tension du fil d'alimentation est réalisé après l'arrêt total de la bobine.

5. Procédé, suivant la revendication 1, **caractérisé en ce que** le relâchement de la tension du fil d'alimentation est réalisé lors de l'arrêt du bobinage, avant le dégagement de la bobine pleine.

6. Procédé, suivant la revendication 1, **caractérisé en ce que** le relâchement de la tension du fil d'alimentation est réalisé lors de l'arrêt du bobinage, pendant le dégagement de la bobine pleine.

7. Procédé, suivant la revendication 1, **caractérisé en ce que** le relâchement de la tension du fil d'alimentation est réalisé lors de l'arrêt du bobinage, juste après le dégagement de la bobine pleine.

8. Procédé, suivant l'une quelconque des revendications 3, 4, 6 et 7, **caractérisé en ce que** le relâchement de la tension du fil d'alimentation est réalisé en amont du poste de bobinage.

9. Procédé, suivant l'une quelconque des revendications 3 à 8, **caractérisé en ce que** le relâchement de la tension du fil d'alimentation est réalisé, par un entraînement de la bobine (2) en sens inverse de sa rotation de bobinage, au moyen de l'entraîneur de bobine (4), qui est actionné en sens inverse, pendant un court laps de temps, au moyen d'un inverseur mécanique, électrique, électronique ou autre.

10. Procédé, suivant l'une quelconque des revendications 2 à 8, **caractérisé en ce que** le relâchement de la tension du fil d'alimentation est réalisé, par action sur le trajet du fil en amont de la mouche de bobinage (3), l'ensemble des moteurs d'entraînement pour le bobinage, pour la mouche de bobinage et pour une préalimentation étant arrêtés.

11. Procédé, suivant la revendication 10, **caractérisé en ce que** l'obtention du relâchement est réalisée par action sur la longueur du trajet du fil par prévision d'un ou plusieurs cylindres de détour dans ledit trajet, ces cylindres de détour étant déplaçables hors d'un trajet rectiligne.

12. Procédé, suivant la revendication 10, **caractérisé en ce que** l'obtention du relâchement est réalisée par un déplacement relatif des différents cylindres de détour formant la préalimentation dans le sens d'un raccourcissement du parcours du fil lors de l'arrêt.

13. Procédé, suivant la revendication 9 ou la revendication 12, **caractérisé en ce que** les différentes commandes d'inversion de marche de l'entraîneur de bobine (4) ou de déplacement de différents cylindres de détour sont réalisées de manière automatique.

## Patentansprüche

1. Verfahren zum automatischen Abheben von Spulen an einer Spulstelle einer Garnsputmaschine, umfassend ein Mittel (1) zum Halten und zum Freigeben einer vollen Spule (2), einen Läufer (3), der während des Aufspulens das aufzuspulende Garn führt, eine Ausrückstange (7) des Läufers (3), einen Spulen-Mitnehmer (4), Kalotten (5) zum Festspannen und Halten einer Hülse (6) und eine Vorrichtung (8) zum Beschicken der Stellen mit Hülsen (6), **dadurch gekennzeichnet, dass** das Verfahren im wesentlichen darin besteht, bei jedem Entnahmezyklus mit Unterbrechung des Abspulens des Garns eine Lockerung der Spannung des Einführfadens durchzuführen und nach Beendigung des Entnahmezyklus dann einen neuen Aufspulzyklus zu starten.

2. Verfahren nach Anspruch 1, **dadurch gekennzeichnet, dass** die Lockerung der Spannung des Einführfadens beim Anhalten des Spulbetriebs während der Verzögerungsphase der Spule durchgeführt wird.

3. Verfahren nach Anspruch 1, **dadurch gekennzeichnet, dass** die Lockerung der Spannung des Einführfadens bei völligem Stillstand der Spule durchgeführt wird.

4. Verfahren nach Anspruch 1, **dadurch gekennzeichnet, dass** die Lockerung der Spannung des Einführfadens nach dem völligen Stillstand der Spule durchgeführt wird.

5. Verfahren nach Anspruch 1, **dadurch gekennzeichnet, dass** die Lockerung der Spannung des Einführfadens beim Anhalten des Spulbetriebs vor der Freigabe der vollen Spule durchgeführt wird.

6. Verfahren nach Anspruch 1, **dadurch gekennzeichnet, dass** die Lockerung der Spannung des Einführfadens beim Anhalten des Spulbetriebs während der Freigabe der vollen Spule durchgeführt wird.

7. Verfahren nach Anspruch 1, **dadurch gekennzeichnet, dass** die Lockerung der Spannung des Einführfadens beim Anhalten des Spulbetriebs genau nach der Freigabe der vollen Spule durchgeführt wird.

8. Verfahren nach einem der Ansprüche 3, 4, 6 und 7, **dadurch gekennzeichnet, dass** die Lockerung der Spannung des Einführfadens stromaufwärts der Spulstelle durchgeführt wird.

9. Verfahren nach einem der Ansprüche 3 bis 8, **dadurch gekennzeichnet, dass** die Lockerung der Spannung des Einführfadens durch einen Antrieb der Spule (2) in der zu ihrer Aufspuldrehung umgekehrten Richtung durch einen Spulen-Mitnehmer (4) durchgeführt wird, der mittels einer mechanischen, elektrischen oder elektronischen oder anderen Umkehreinrichtung kurzzeitig in umgekehrter Richtung betätigt wird.

10. Verfahren nach einem der Ansprüche 2 bis 8, **dadurch gekennzeichnet, dass** die Lockerung der Spannung des Einführfadens durch eine Einwirkung auf die Fadenstrecke stromaufwärts des Läufers (3) durchgeführt wird, wobei die Gesamtheit der Antriebsmotoren für das Aufspulen, für den Läufer und für eine Vorbeschickung angehalten wird.

11. Verfahren nach Anspruch 10, **dadurch gekennzeichnet, dass** das Erreichen der Lockerung durch eine Einwirkung auf die Länge der Fadenstrecke durch Vorsehen eines oder mehrerer Umlenkzylinder auf dieser Strecke realisiert wird, wobei diese Umlenkzylinder aus einer geraden Strecke heraus verschoben werden können.

12. Verfahren nach Anspruch 10, **dadurch gekennzeichnet, dass** das Ereichen der Lockerung durch eine relative Verschiebung der verschiedenen, die Vorbeschickungsstelle bildenden Umlenkzylinder im Sinne einer Verkürzung der Fadenstrecke beim Anhalten realisiert wird.

13. Verfahren nach Anspruch 9 oder Anspruch 12, **dadurch gekennzeichnet, dass** die verschiedenen Befehle für die Umkehr des Betriebs des Spulen-Mitnehmers (4) oder für die Verschiebung von verschiedenen Umlenkzylindern automatisch erfolgen.

## Claims

1. Method for automatic doffing of bobbins on a take-up station of a yarn-take-up machine comprising a means (1) for holding and releasing a bobbin package (2), a take-up piece (3) guiding the yarn to be wound during the take-up, a bar (7) for releasing the take-up piece (3), a bobbin drive (4), caps (5) for gripping and holding a tube (6), and a device (8) for feeding tubes (6) to the station, **characterised in that** it substantially consists in reducing the tension of the feeder yarn during each doffing cycle, while stopping the yarn from unwinding, then in starting a new take-up cycle again after the completion of the doffing cycle.

2. Method according to claim 1, **characterised in that** the tension of the feeder yarn is reduced while take-up is being stopped, during the deceleration phase of the bobbin.

3. Method according to claim 1, **characterised in that** the tension of the feeder yarn is reduced as the bobbin is stopped completely.

4. Method according to claim 1, **characterised in that** the tension of the feeder yarn is reduced after the bobbin has stopped completely.

5. Method according to claim 1, **characterised in that** the tension of the feeder yarn is reduced while the bobbin is being stopped, before the bobbin package is released.

6. Method according to claim 1, **characterised in that** the tension of the feeder yarn is reduced while the bobbin is being stopped, as the bobbin package is released.

7. Method according to claim 1, **characterised in that** the tension of the feeder yarn is reduced while the bobbin is being stopped, just after the bobbin package has been released.

8. Method according to any one of claims 3, 4, 6 and 7, **characterised in that** the tension of the feeder yarn is reduced upstream of the take-up station.

9. Method according to any one of claims 3 to 8, **characterised in that** the tension of the feeder yarn is reduced, by driving the bobbin (2) in the opposite direction to its take-up rotation, using the bobbin drive (4), which is driven in the opposite direction, for a short period of time, using a mechanical, electrical, electronic or other type of inverter.

10. Method according to any one of claims 2 to 8, **characterised in that** the tension of the feeder yarn is reduced by influencing the path of the yarn upstream of the take-up piece (3), all of the driving motors for the take-up, for the take-up piece and for pre-feeding being stopped.

11. Method according to claim 10, **characterised in that** the reduction is achieved by influencing the length of the yarn path, by providing one or more diversion cylinders in said path, these diversion cylinders being displaceable outside a rectilinear path.

12. Method according to claim 10, **characterised in that** the reduction is achieved by relative displacement of the various diversion cylinders forming the pre-feed, so as to shorten the travel of the yarn during a stopping process.

13. Method according to claim 9 or claim 12, **characterised in that** the various commands for reversing the course of the bobbin drive (4) or for displacing the various diversion cylinders are given automatically.
